# EUROPÄISCHE PATENTSCHRIFT

(11) **EP 0 413 959 B1**
(45) Veröffentlichungstag und Bekanntmachung des Hinweises auf die Patenterteilung: **01.06.1994**
(21) Anmeldenummer: 90113735.6
(22) Anmeldetag: 18.07.1990
(51) Int. Cl.: A45D 20/12

(54) **Elektrischer Haartrockner**
Electrical hair-dryer
Sèche-cheveux électrique

(30) Priorität: 24.08.1989 DE 3927913
(43) Veröffentlichungstag der Anmeldung: 27.02.1991
(73) Patentinhaber: Elektro-Wärme-Technik Siegfried Petz, Inh. Günter Petz, 90431 Nürnberg (DE)
(72) Erfinder: Petz, Günter, D-8500 Nürnberg (DE)
(74) Vertreter: Göbel, Matthias, Dipl.-Ing.

(56) Entgegenhaltungen:
- EP-A- 0 289 727
- FR-A- 2 443 224
- FR-A- 2 523 823
- US-A- 4 382 174
- US-A- 4 395 619

## Beschreibung

Die Erfindung betrifft einen elektrischen Haartrockner mit einem einen Handgriff aufweisenden Aufnahmegehäuse für einen Gebläsemotor und ein Gebläserad sowie eine Heizwicklung aus Widerstandsdraht, dessen Handgriff ein Schaltglied für die Betriebsstufen und Aus für Gebläsemotor und Heizwicklung aufnimmt und bei dem das Aufnahmegehäuse Zwei mittels Klemmitteln miteinander verbundene topfförmige Schalen mit Durchlaßöffnungen für die Gebläseluft und je einer im Randbereich der Offenseiten der Schalen angeformten Griffschale gebildet ist, wobei die Schalen und die Griffschalen mit den Randflächen der Offenseiten aufeinandergelegt sind.

Bei einem bekannten elektrischen Haartrockner ( US PS 43 95 619) nimmt das durch topfförmige Schalen und Griffschalen gebildete Aufnahmegehäuse eine ringförmige Quarzröhre als Heizelement auf. Die Quarzröhre ist an einem Reflektor festgelegt, der mit einer Gehäuse-schale fest verbunden ist, die auch den Gebläsemotor trägt. Abgesehen davon, daß durch Einzelbefestigung der Bauelemente der so gebildete elektrische Haartrockner einen hohen Bauaufwand erforderlich macht, ist auch eine schwierige Austauschbarkeit der getrennt und unabhängig gehaltenen Bauelemente zu Reparaturen gegeben. Außerdem erweist sich die zusätzliche Befestigung der Schaltmittel für Gebläse und Heizelement an einer Griffschale als umständlich.

Es ist Aufgabe der Erfindung bei einem Haartrockner obiger Gattung Maßnahmen zur Verringerung des Bauaufwands und zur einfachen sicheren Auswechselbarkeit der Bauelemente zu schaffen.

Der Erfindung gemäß hat diese Aufgabe dadurch eine Lösung gefunden, daß zwischen den Schalen ein zylindrisches Mittelteil mit einem in die Griffschalen sich erstreckenden Steg eingeschlossen ist und daß das Mittelteil ein mit diesem fest verbundenes Ausblasgitter aufweist, welches den Gebläsemotor mit Gebläserad und die Heizwicklung trägt. Das Mittelteil bildet so einen gemeinsamen Träger für das Gebläse und Heizelement sowie den Schaltmitteln, der als Einheit in die Gehäuse- und Griffschalen mit geringem Montageaufwand einbring- und haltbar bzw. zu Auswechselvorgängen entfernbar ist. Bevorzugt durchgreift das zylindrische Mittelteil mit seinem Ausblasgitter eine Ausnehmung der vorderseitigen Schale und überragt diese nach vorne mit einer Teillänge, so daß sich zur Stabilisierung des Aufnahmegehäuses Schale und Mittelteil aufeinander abstützen können. Außerdem ist vorgesehen, daß der Steg des Mittelteils das Schaltglied für die Betriebsstufen und Aus aufnimmt, dessen Betätigungselement zweckmäßig über eine öffnung aus der rückseitigen Griffschale herausgeführt ist.

In Weiterbildung des Haartrockners ist zur Verbindung der Schalen vorgesehen, daß an einer der topfförmigen Schale mindestens ein eine Hinterschneidung der anderen topfförmigen Schale hinterfassender Hakenteil ausgebildet ist und daß beide Schalen durch den Hakenteil und durch zusätzlich im Bereich der Griffschalen angeordnete Schraubverbindungen aneinander abnehmbar festlegbar sind. Zweckmäßig ist zu Zentrierungen beider Schalen noch vorgesehen, daß mindestens eine Schale in der inneren Oberfläche über die gemeinsame Trennungsebene vorstehende Zentrierzapfen für die jeweils andere Schale aufweist. Zur weiteren Förderung der Stabilität des Aufnahmegehäuses wird schließlich noch vorgeschlagen, daß die rückseitige Schale eine sich annähernd über den ganzen Querschnitt derselben erstreckende Gebläselufteinlaßöffnung aufweist und daß diese Gebläselufteinlaßöffnung durch ein an der Schale angeformtes Lufteinlaßgitter übergriffen ist. Das Lufteinlaßgitter ist bevorzugt durch Quer- und Längsstäbe gebildet die einstückig miteinander ausgeformt sind.

Eine verbesserte und erleichterte Halterung des Haartrockners ist fernerhin dadurch erzielbar, daß die Griffschalen schräg mit stumpfen Winkeln an den topfförmigen Schalen angeordnet sind. Es besteht so die Möglichkeit den durch die beiden Griffschalen gebildeten Griff schräg nach unten vorne durch die Hand des Benutzers zu halten, während der das Gebläse aufnehmende Gehäuseteil eine senkrechte Stellung einnimmt,

Die Erfindung ist anhand eines Ausführungsbeispiels in der Zeichnung verdeutlicht Es zeigen:
- Fig. 1: einen Haartrockner in Seitenansicht,
- Fig. 2: einen Haartrockner in Vorderansicht,
- Fig. 3: einen Haartrockner in Rückansicht,
- Fig. 4: ein Teilstück eines Haartrockners in Seitenansicht,
- Fig. 5: ein weiteres Teilstück eines Haartrockners in Seitenansicht und
- Fig. 6: einen Mittelteil in Seitenansicht.

In den Figuren sind mit 1 und 2 topfförmige Schalen bezeichnet, die daß Aufnahmegehäuse für einen zylindrischen Mittelteil 3 bilden, der beim Ausführungsbeispiel den Gebläsemotor 4 mit Gebläserad 5und eine Heizwicklung 6 aufnimmt. An den Randbereich der Schalen 1 und 2 schließen sich mit stumpfen Winkeln schräg nach unten und vorne gerichtete Griffschalen 7, 8 an, die gemeinsam ein Formstück 9 mit einer Ringöse 10 und einer Kabeleinführung 11 halten. Die Schalen 1, 2 sowie die Griffschalen 7, 8 sind beim Ausführungsbeispiel aus Kunststoff gebildet, die im Bereich ihrer gemeinsamen Trennungsebene eine Nut 12 bzw. Feder 13 aufweisen. An der Schale 1 ist ein Hakenteil 14 angeformt, der in eine Ausnehmung 15 der Schale 2 beim Zusammenfügen der Gehäuseteile 2 eingreift. Die Griffschale 7 weist Stützansätze 16 auf, die der Aufnahme von Gewindeschrauben (nicht gezeigt) dienen, die in Ausnehmungen 17 der Griffschale 8 einbringbar sind.

Die vordere Schale 1 ist weiter mit einer Öffnung 18 versehen, die beim Zusammenbau des Haartrockners durch das vordere Ende des Mittelteils 3 durchgriffen ist. Fernerhin weist die rückwärtige Schale 2 eine Zuluftöffnung 19 auf, über die sich ein durch Stege 20′ und 20˝ gebildetes Lufteinlaßgitter 20 (Fig. 3) erstreckt Das Lufteinlaßgitter 20 ist mit der Schale 2 einstückig ausgeführt Mit 21 sind Zentrierzapfen bezeichnet, während 22 Stützansätze für den Mittelteil 3 bilden.

Der Mittelteil 3 weist, wie insbesondere die Fig. 2 und 6 zeigt am luftaustrittsseitigen Ende eine Anzahl im Abstand koaxial zueinander ausgebildete Zylinder 23 auf, die durch Stege 24 miteinander verbunden sind. Das durch die Zylinder 23 und Stege 24 gebildete Ausblasgitter trägt den Gebläsemotor 4 mit seinen Gebläserad 5 und den Heizwicklungsträger 25. Der Gebläsemotor 4 ist als langsamlaufender Gebläsemotor ausgebildet, wodurch eine stoßarme, weiche Abluftströmung das Ausblasgitter 23, 24 verläßt. Am Mittelteil 3 ist ein Steg 26 angeordnet in dem das Schaltglied 27 für Gebläsemotor und Heizwicklung untergebracht ist. Das Schaltglied 27 ist durch ein Betätigungselement 28, das über eine Ausnehmung 29 der Griffschale 8 erfaßbar ist, in den Betriebsstufen bzw. Aus stellbar.

## Patentansprüche

1. Elektrischer Haartrockner mit einem einen Handgriff aufweisenden Aufnahmegehäuse für einen Gebläsemotor (4) und ein Gebläserad (5) sowie eine Heizwicklung (6) aus Widerstandsdraht, dessen Handgriff ein Schaltglied (27) für die Betriebsstufen und Aus für Gebläsemotor (4) und Heizwicklung (6) aufnimmt und bei dem das Aufnahmegehäuse aus zwei mittels Klemmitteln miteinander verbundenen topfförmigen Schalen (1, 2) mit Durchlaßöffnungen (18, 19) für die Gebläseluft und je einer im Randbereich der Offenseiten der Schalen (1, 2) angeformten Griffschalen (7, 8) gebildet ist, wobei die Schalen (1, 2) und Griffschalen (7, 8) mit den Randflächen der Offenseiten aufeinander gelegt sind, dadurch gekennzeichnet, daß zwischen den Schalen (1, 2) ein zylindrisches Mittelteil (3) mit einem in die Griffschalen (7, 8) sich erstreckenden Steg (26) eingeschlossen ist und daß das Mittelteil (3) ein mit diesem fest verbundenes Ausblasgitter aufweist, welches den Gebläsemotor (4) mit Gebläserad (5) und die Heizwicklung (6) trägt.

2. Haartrockner nach Anspruch 1, dadurch gekennzeichnet, daß das zylindrische Mittelteil (3) mit dem Ausblasgitter durch eine Ausnehmung (18) der vorderseitigen Schale (1) hindurchgreift und mit einer Teillänge die Schale (1) vorne überragt.

3. Haartrockner nach Anspruch 1, dadurch gekennzeichnet, daß das Ausblasgitter (23, 24) durch eine Anzahl sich konzentrisch im Abstand umfassende und durch Stege (24) miteinander verbundene Zylinder (23) gebildet ist.

4. Haartrockner nach Anspruch 1, dadurch gekennzeichnet, daß der Steg (26) des Mittelteils (3) das Schaltglied (27) für die Betriebsstufen und Aus aufnimmt, dessen Betätigungselement (28) über eine Öffnung (29) aus der Schale (2) rückseitig herausgeführt ist.

5. Haartrockner nach Anspruch 1, dadurch gekennzeichnet, daß an einer Schale (1) mindestens ein eine Hinterschneidung (15) der anderen Schale (2) hinterfassender Hakenteil (14) ausgebildet ist, und daß beide Schalen (1, 2) durch den Hakenteil (14) und durch im Bereich der Griffschalen (7, 8) angeordnete Schraubverbindungen aneinander abnehmbar festlegbar sind.

6. Haartrockner nach Anspruch 1, dadurch gekennzeichnet, daß mindestens eine Schale (1 bzw. 2) in der inneren Oberfläche über die gemeinsame Trennungsebene vorstehende Zentrierzapfen für die jeweils andere Schale (2 bzw. 1) aufweist.

7. Haartrockner nach Anspruch 1, dadurch gekennzeichnet, daß die Schale (2) eine sich annähernd über den ganzen Querschnitt derselben erstreckende Gebläselufteinlaßöffnung (19) aufweist und daß die Gebläselufteinlaßöffnung (19) durch ein an der Schale (2) angeformtes Lufteinlaßgitter (20) übergriffen ist.

8. Haartrockner nach Anspruch 1, dadurch gekennzeichnet, daß die Griffschalen (7, 8) schräg mit stumpfen Winkeln an den Schalen (1, 2) angeordnet sind.

## Claims

1. Electric hair drier, having a receiving housing, which includes a handle and accommodates a fan motor (4) and a fanwheel (5) as well as a heating winding (6) formed from resistance wire, the handle of said housing accommodating a switch member (27) for the operational stages and "off" position of the fan motor (4) and heating winding (6), and wherein the receiving housing is formed from two cup-shaped shells (1, 2), which are interconnected by clamping means and have through-apertures (18, 19) for the fan air to pass therethrough, each shell having a respective handle shell (7, 8), which is formed in the edge region of the open ends of the shells (1, 2), the shells (1, 2) and handle shells (7, 8) being placed upon one another with the edge faces of the open ends, characterised in that a cylindrical central portion (3) is enclosed between the shells (1, 2) and is provided with a web (26), which extends into the handle shells (7, 8), and in that the central portion (3) has an extractor grid, which is securedly connected to said central portion and supports the fan motor (4), with fanwheel (5), and the heating winding (6).

2. Hair drier according to claim 1, characterised in that the cylindrical central portion (3), with the extractor grid, extends through a recess (18) in the front end of the shell (1), and some of its length protrudes forwardly beyond the shell (1).

3. Hair drier according to claim 1, characterised in that the extractor grid (23, 24) is formed by a number of cylinders (23), which concentrically surround one another with spacings therebetween and are interconnected by webs (24).

4. Hair drier according to claim 1, characterised in that the web (26) of the central portion (3) accommodates the switch member (27) for the operational stages and "off" position, the control (28) therefor extending from the rear of the shell (2) via an aperture (29).

5. Hair drier according to claim 1, characterised in that there is provided on one shell (1) at least one hook member (14), which engages behind an undercut portion (15) of the other shell (2), and in that both shells (1, 2) are detachably mountable on each other by means of the hook member (14) and by means of screw connections, which are disposed in the region of the handle shells (7, 8).

6. Hair drier according to claim 1, characterised in that the internal surface of at least one shell (1 or 2) is provided with centering pins, which protrude over the entire parting plane, for centering the other shell (2 or 1 respectively).

7. Hair drier according to claim 1, characterised in that the shell (2) has a fan air inlet aperture (19), which extends approximately over the entire cross-section of said shell, and in that the fan air inlet aperture (19) is overlapped by an air inlet grid (20), which is formed on the shell (2).

8. Hair drier according to claim 1, characterised in that the handle shells (7, 8) are inclinedly disposed on the shells (1, 2) at obtuse angles.

## Revendications

1. Sèche-cheveux électrique, comportant un boîtier de réception, présentant une poignée, pour un moteur de soufflante (4) et une roue de soufflante (5), ainsi qu'un enroulement chauffant (6) constitué d'un fil résistant, dont la poignée reçoit un organe de commutation (27) pour les niveaux de fonctionnement et l'arrêt pour le moteur de soufflante (4) et l'enroulement de chauffage (6), et dans lequel le boîtier de réception est formé de deux coques (1,2), de forme tronconique, reliées l'une à l'autre par des moyens de liaison, et comportant des ouvertures de passage (18,19) pour l'air soufflé et, à chaque fois, d'une coque de prise (7,8) formée dans la zone marginale des côtés ouverts des coques (1,2), les coques (1,2) et les coques de prise (7,8) s'appliquant l'une sur l'autre par les surfaces marginales des côtés ouverts,
caractérisé en ce que, entre les coques (1,2), est incluse une partie centrale cylindrique (3) comportant une nervure (26) s'étendant dans les coques de prise (7,8), et en ce que la partie centrale (3) présente un treillis de soufflage solidaire de celle-ci, lequel porte le moteur de soufflante (4) avec la roue de soufflante (5) et l'enroulement chauffant (6).

2. Sèche-cheveux selon la revendication 1,
caractérisé en ce que la partie centrale cylindrique (3) avec le treillis de soufflage s'engage à travers un évidement (18) de la coque avant (1) et fait saillie à l'avant de la coque (1) sur une longueur partielle.

3. Sèche-cheveux selon la revendication 1,
caractérisé en ce que le treillis de soufflage (23,24) est formé par une pluralité de cylindres (23) reliés les uns aux autres par des nervures (24) et s'étendant concentriquement à distance les uns des autres.

4. Sèche-cheveux selon la revendication 1,
caractérisé en ce que la nervure (26) de la partie centrale (3) reçoit l'organe de commutation (27) pour les niveaux de fonctionnement et l'arrêt, dont l'élément d'actionnement (28) traverse l'arrière de la coque (2) par une ouverture (29).

5. Sèche-cheveux selon le revendication 1,
caractérisé en ce que, sur une coque (1), est réalisée au moins une partie en forme de crochet (14) s'engageant dans une contre-dépouille (15) de l'autre coque (2), et en ce que les deux coques (1,2) peuvent être fixées l'une à l'autre de façon amovible grâce à la partie en forme de crochet (14) et par des liaisons à vis agencées dans la zone des coques de prise (7,8).

6. Sèche-cheveux selon la revendication 1,
caractérisé en ce qu'au moins une coque (1 ou 2) présente, dans la surface interne, des tourillons de centrage, faisant saillie au-dessus du plan de séparation commun, pour l'autre coque respective (2 ou 1).

7. Sèche-cheveux selon la revendication 1,
caractérisé en ce que la coque (2) présente une ouverture d'entrée d'air de soufflage (19) s'étendant approximativement sur toute la section transversale de celle-ci, et en ce que l'ouverture d'entrée d'air de soufflage (19) est recouverte par un treillis d'entrée d'air (20) formé sur la coque (2).

8. Sèche-cheveux selon la revendication 1,
caractérisé en ce que les coques de prise (7,8) sont agencées de façon inclinée avec des angles obtus sur les coques (1,2).
